# EUROPÄISCHE PATENTSCHRIFT

(11) **EP 2 138 012 B1**
(45) Veröffentlichungstag und Bekanntmachung des Hinweises auf die Patenterteilung: **24.08.2011**
(21) Anmeldenummer: 08717124.5
(22) Anmeldetag: 26.02.2008
(51) Int. Cl.: H05B 35/00, H05B 37/02

(54) **BETRIEBSGERÄT UND VERFAHREN FÜR DEN KOMBINIERTEN BETRIEB VON GASENTLADUNGSLAMPEN UND HALBLEITERLICHTQUELLEN**
OPERATING DEVICE AND METHOD FOR THE COMBINED OPERATION OF GAS DISCHARGE LAMPS AND SEMICONDUCTOR LIGHT SOURCES
APPAREIL FONCTIONNEL ET PROCÉDÉ DE FONCTIONNEMENT COMBINÉ DE LAMPES À DÉCHARGE GAZEUSE ET DE SOURCES DE LUMIÈRE À SEMICONDUCTEUR

(30) Priorität: 22.03.2007 DE 102007013742
(43) Veröffentlichungstag der Anmeldung: 30.12.2009
(73) Patentinhaber: OSRAM Gesellschaft mit beschränkter Haftung, 81543 München (DE)
(72) Erfinder: HUBER, Andreas, 83301 Traunreut (DE); MUDRA, Thomas, 84556 Kastl (DE)
(86) Internationale Anmeldenummer: PCT/EP2008/052290
(87) Internationale Veröffentlichungsnummer: WO 2008/113658

(56) Entgegenhaltungen:
- WO-A-2006/086967
- US-A1- 2002 118 538
- US-A1- 2006 238 136

## Beschreibung

### Technisches Gebiet

Die Erfindung bezieht sich auf das Gebiet der dimmbaren Betriebsgeräte für Lichtquellen, spezifisch auf dimmbare Betriebsgeräte für den kombinierten Betrieb von Gasentladungslampen und Halbleiterlichtquellen.

### Stand der Technik

Die Erfindung geht aus von dimmbaren Betriebsgeräten für den kombinierten Betrieb von Gasentladungslampen und Halbleiterlichtquellen nach der Gattung des Hauptanspruchs. Bisher wurde bei Leuchten, die neben den seit längeren verwendeten Gasentladunslampen auch Halbleiterlichtquellen wie Leuchtdioden einsetzen, jede Lichtquelle für sich angesehen. Bei dimmbaren Leuchten ist jede Lichtquelle für sich dimmbar, jedoch werden beide Lichtquellen nicht als Einheit angesehen.

Aus der US 7 052 157 B1 ist eine Leuchte bekannt, bei der neben Kompaktleuchtstofflampen auch LEDs zum Einsatz kommen. Die Lichtquellen können unabhängig voneinander gedimmt werden. Ein gemeinsamer Dimmmechanismus, bei dem beide Arten von Lichtquellen zum Einsatz kommen ist hier nicht beschrieben.
WO2006 086967 zeigt ein Gerät nach der Präambel von Anspruch 1

Leuchtstofflampen können zwar mit entsprechenden technischen Aufwand bis auf 1% des Nennlichtes gedimmt werden, jedoch sinkt der Wirkungsgrad bei diesen niedrigen Dimmstellungen erheblich. Auch kann sich der Farbort des abgegebenen Lichtes Verändern, da bei sehr niedrigen Leistungen die Lampe stark abkühlt und der Argonentladung gegenüber der Quecksilberentladung mehr Gewicht verleiht.

Es ist daher wünschenswert, für sehr niedrige Dimmstellungen eine besser dimmbare Lichtquelle wie z.B. eine Halbleiterlichtquelle vorzusehen. Um die Komplexität der Ansteuerung der beiden Lichtquellen niedrig zu halten, ist es sinnvoll, beide Lichtquellen mit einem Betriebsgerät zu betreiben.

### Aufgabe

Es ist Aufgabe der Erfindung, ein dimmbares Betriebsgerät für den kombinierten Betrieb von Gasentladungslampen und Halbleiterlichtquellen zu schaffen, dass eine gemeinsame Dimmsteuerung für beide Lichtquellen beinhaltet, mittels der das von den Leuchtmitteln des Betriebsgerätes abgegebene Licht von einer Nennlichtstärke bis auf 1‰ oder weniger heruntergedimmt werden kann.

### Darstellung der Erfindung

Die Lösung der Aufgabe erfolgt erfindungsgemäß mit den Merkmalen des Vorrichtungsanspruchs 1 und des Verfahrensanspruchs 10.

Vorteilhafte Weiterbildungen der Erfindung sind in den abhängigen Ansprüchen angegeben.

Das Betriebsgerät enthält hierzu Schaltungen, die beide Leuchtmittel gedimmt betreiben können. Für die Dimmsteuerung ist ein Eingang vorhanden, der eine Schnittstelle zu einem analogen oder digitalen Lichtsteuerbus darstellen kann. Als analoger Bus wird üblicherweise ein 1-10V-Bus verwendet, als digitale Schnittstelle kommt meistens das DALI-Protokoll zur Verwendung. Die digitale Schnittstelle kennt auch Lichtsteuerbefehle und Lichtszenarien, die im Betriebsgerät abgespeichert werden. Wird ein Signal in diesen Eingang eingegeben, so steuert das Betriebsgerät die Lichtabgabe beider Lichtquellen entsprechend dem eingegebenen Dimmlevel.

Dabei wird je nach Dimmlevel das eine oder das andere Leuchtmittel verwendet, und eine interne Steuerung sorgt dafür, dass der Übergang von einem zum anderen Leuchtmittel dem menschlichen Auge verborgen bleibt. Für einen gewissen Dimmbereich werden beide Leuchtmittel verwendet, um einen sehr sanften Übergang realisieren zu können.

### Kurze Beschreibung der Zeichnung(en)

Fig. 1 Schematische Darstellung eines erfindungsgemäßen Hybrid-Systems.

Fig: 2 Grafik, die den Übergang von den Halbleiterlichtquellen auf die Gasentladungslampen verdeutlicht.

Fig. 3 Grafik, die ein weiteres Übernahmekriterium verdeutlicht: Den spezifischen Wirkungsgrad der Lichtquellen.

### Bevorzugte Ausführung der Erfindung

### Erste Ausführungsform

Fig. 1 zeigt ein schematisches Anschlussschema eines erfindungsgemäßen Betriebsgerätes. Das Gerät besitzt Ausgänge für Gasentladungslampen und für Halbleiterlichtquellen. Die Gasentladungslampen sind vorzugsweise Kompaktleuchtstofflampen, und die Halbleiterlichtquellen können z.B. weiß leuchtende LEDs oder OLEDs sein. Es können natürlich auch nur eine Gasentladungslampe und eine Halbleiterlichtquelle oder eine Gasentladungslampe und mehrere Halbleiterlichtquellen verwendet werden. Zusätzlich zum Netzspannungseingang gibt es einen Eingang für eine Lichtsteuerschnittstelle. Diese kann eine digitale oder eine analoge Schnittstelle sein. Es ist aber auch möglich, die Schnittstelle auf das eine oder andere Lichtsteuerprotokoll zu programmieren. Dies hat den Vorteil einer weitestmöglichen Verwendbarkeit des Betriebsgerätes.

Die beiden verschiedenen Lichtquellen sollten in der Leuchte so platziert werden, dass die Lichtverteilung beider Leuchtmittel ähnlich ist. Nur so kann die Leuchte ohne sichtbare optische Abweichungen in einem weiten Bereich gedimmt werden.

Fig. 2 zeigt ein Diagramm, dass die prinzipielle Vorgehensweise beim Übergang von den LEDs auf die Gasentladungslampen verdeutlicht. Es ist die Dimmstellung eines Lichtsteuersignals über die Gesamthelligkeit angegeben. Beide vom Gerät betriebenen Lichtquellenarten werden über ein Lichtsteuersignal angesteuert. Die beiden Kurven für die Halbleiterlichtquellen und die Gasentladungslampen verlaufen in großen Bereichen auf dem Lichtsteuersignal, d.h. dass in allen Bereichen außer dem Dimmbereich von 3%-10% jeweils die Lichtabgabe der Halbleiterlichtquellen oder der Gasentladungslampen dem Vorgabewert des Lichtsteuersignals exakt folgen. Am unteren und oberen Ende endet das Lichtsteuersignal, da es keine Korrelation mehr zwischen Signal und Helligkeit gibt. Im Bereich zwischen 3% bis 10% tragen beide Lichtquellenarten zur Systemlichtabgabe bei. Dabei werden die Lichtquellen jeweils so gedimmt, dass die Gesamtlichtstärke dem Vorgabewert des Lichtsteuersignals entspricht.

Die LEDs oder OLEDs leuchten im unteren Dimmbereich, z.B. von 1 ‰ bis 10 %. Ab einer Dimmstellung von 3% werden die Gasentladungslampen dazugeschaltet. Zum Zeitpunkt der Lampenzündung wird Zeitgleich die Lichtleistung der LEDs sprunghaft gesenkt, um die Gesamtlichtstärke der Leuchte nicht zu ändern. Um den kurzen Lichtblitz der Gasentladungslampe, den sie beim Zünden abgibt, möglichst gut zu kompensieren, wäre es auch denkbar die LEDs für den Augenblick der Lampenzündung ganz abzuschalten. Im Bereich zwischen 3% und 10% werden beide Leuchtmittel sukzessive in der Lichtleistung hochgefahren. Bei 10% Dimmstellung werden die LEDs abgeschaltet und die Leistung der Gasentladungslampe sprunghaft angehoben, um wiederum die abgegebene Lichtmenge beizubehalten. Ab da wird die Gasentladungslampe bis zu ihrer Nennleistung heraufgedimmt.

### Zweite Ausführungsform

Diese Maßnahmen stellen sicher, dass die Übergänge zwischen den Leuchtmittelkategorien vom menschlichen Auge kaum wahrgenommen werden können. Es besteht aber noch ein Problem hinsichtlich des Farborts des abgestrahlten Lichts. Leuchtstofflampen haben zwar einen definierten Farbort bei Nennleistung, dieser kann sich jedoch je nach Dimmzustand ändern. Vor allem bei niedrigen Dimmstellungen kühlt die Lampe ab. Dies hat zur Folge, dass die Quecksilberentladung zurückgeht, da das Quecksilber an kühlen Stellen der Lampe auskondensiert und somit nicht mehr für die Entladung zur Verfügung steht. Damit erhöht sich aber der Anteil der Argonentladung, was zu einem Abwandern des Farborts ins Rote führt.

Daher kann der Übergang zwischen den beiden Leuchtmittelkategorien trotz gleicher Helligkeit sichtbar werden. Dies ist vor allem der Fall, wenn die Leuchte längere Zeit im unteren Dimmbereich betrieben wurde, bei dem die Gasentladungslampe stark gedimmt oder ganz abgeschaltet ist. Dann kühlt die Lampe ab und ändert ihre Farbe oder ist beim Start soweit abgekühlt, dass sie eine etwas andere Farbe als im Nennlichtbetrieb abgibt.

Daher hat das Betriebsgerät in der zweiten Ausführungsform Ausgänge für verschiedenfarbige Leuchtdioden. Bevorzugt gibt es drei Ausgänge für farbig leuchtende Dioden. Diese können dann in roter, grüner und blauer Farbe leuchten, und das Licht aller Halbleiterlichtquellen kann sich so der Lichtfarbe der Gasentladungslampe anpassen.

Dazu kann im Betriebsgerät ein Kennfeld eingespeichert sein, das die Abhängigkeit der Temperatur der Gasentladungslampe über die Dimmstellung, die Zeit und den Farbort beschreibt. Bei niedrigen Dimmstellungen, bei denen die Halbleiterlichtquellen eingeschaltet sind, stellt das Betriebsgerät dann den Farbort der verschiedenfarbig leuchtenden Halbleiterlichtquellen auf den Farbort der Gasentladungslampe ein. Die Halbleiterlichtquellen können natürlich in Gruppen organisiert sein, so dass für jede Farbe auch mehrere Halbleiterlichtquellen vorgesehen sind.

Eine andere Möglichkeit besteht darin, für die Gesamthelligkeit und den Farbort einen Sensor zu verwenden, und die Lampen so zu steuern, dass die Werte für die Einzelhelligkeiten, für die Gesamthelligkeit und für die beiden Farborte der unterschiedlichen Lichtquellen gemessen und eingeregelt werden können. Dazu müssen die Messungen dann vorgenommen werden, wenn nur das zu messende Leuchtmittel eingeschaltet ist. Dies ist im unteren Dimmbereich relativ einfach, da die Lichtquellen gepulst angesteuert werden und es somit immer Zeitpunkte gibt, in denen nur das zu messende Leuchtmittel leuchtet. Ergibt sich aus der Ansteuerung kein geeigneter Zeitpunkt, so kann die Steuerung des Betriebsgerätes für eine Messung alle nichtzumessenden Leuchtmittel ausschalten. Da dieser Zeitraum sehr kurz ist, kann er vom menschlichem Auge nicht wahrgenommen werden.

## Patentansprüche

1. Dimmbares Betriebsgerät (1) für den kombinierten Betrieb von Gasentladungslampen (2) und Halbleiterlichtquellen (3), **dadurch gekennzeichnet, dass** im unteren Dimmbereich nur die Halbleiterlichtquellen (3) betrieben werden und im oberen Dimmbereich nur die Gasentladungslampen (2) betrieben werden, und in den Übernahmepunkten, in dem die eine Sorte der Lichtquellen aus bzw. angeschaltet werden, die andere Sorte der Lichtquellen gleichzeitig mit einem Leistungssprung beaufschlagt werden, so dass das menschliche Auge den Übernahmepunkt nicht oder nur schwer wahrnehmen kann.

2. Dimmbares Betriebsgerät (1) nach Anspruch 1, **dadurch gekennzeichnet, dass** der Punkt, in dem die Wirkungsgrade beider Lichtquellen in etwa gleich groß sind, in dem Dimmbereich liegt, in dem beide Lichtquellen eingeschaltet sind.

3. Dimmbares Betriebsgerät (1) nach Anspruch 1 oder 2, **dadurch gekennzeichnet, dass** das Betriebsgerät (1) drei Ausgänge für einfarbig leuchtende Halbleiterlichtquellen besitzt.

4. Dimmbares Betriebsgerät (1) nach Anspruch 3, **dadurch gekennzeichnet, dass** im Betriebsgerät (1) ein Kennfeld eingespeichert ist, das die Abhängigkeit der Temperatur der Gasentladungslampen (2) über die Dimmstellung, die Zeit und den Farbort beschreibt, und dass das Betriebsgerät (1) den Farbort der Gasentladungslampen (2) bei Dimmstellungen, bei denen die Halbleiterlichtquellen (3) eingeschaltet sind, über entsprechende Ansteuerung der drei Gruppen verschiedenfarbig leuchtender Halbleiterlichtquellen (3) einstellt.

5. Dimmbares Betriebsgerät (1) nach Anspruch 3, **dadurch gekennzeichnet, dass** das Betriebsgerät (1) den Farbort der Gasentladungslampen (2) bei Dimmstellungen, bei denen die Halbleiterlichtquellen (3) eingeschaltet sind, zu einem Zeitpunkt misst, bei dem gerade keine Halbleiterlichtquellen (3) leuchten, und die Halbleiterlichtquellen (3) auf diesen Farbort einstellt.

6. Dimmbares Betriebsgerät (1) nach Anspruch 5, **dadurch gekennzeichnet, dass** das Betriebsgerät (1) auch die Helligkeiten der Gasentladungslampen (2) und der Halbleiterlichtquellen (3) sowie den Farbort der Halbleiterlichtquellen (3) zu geeigneten Zeitpunkten misst, und die Halbleiterlichtquellen (3) so einregelt, dass die Helligkeit sowie der Farbort den gewünschten Werten entsprechen.

7. Dimmbares Betriebsgerät (1) nach einem der vorhergehenden Ansprüche, **dadurch gekennzeichnet, dass** die Halbleiterlichtquellen anorganische Leuchtdioden sind.

8. Dimmbares Betriebsgerät (1) nach einem der vorhergehenden Ansprüche, **dadurch gekennzeichnet, dass** die Halbleiterlichtquellen organische Leuchtdioden sind

9. Dimmbares Betriebsgerät (1) nach einem der vorhergehenden Ansprüche, **dadurch gekennzeichnet, dass** das Betriebsgerät eine Steuerungsschnittstelle aufweist, in die ein Steuerungssignal eingegeben wird, wobei das Betriebsgerät das Steuerungssignal in ein internes Lichtsteuersignal konvertiert und die Halbleiterlichtquellen wie die Gasentladungslampen mit diesem Lichtsteuersignal gedimmt werden.

10. Verfahren zum Betreiben und Dimmen von Halbleiterlichtquellen (3) und Gasentladungslampen (2), **dadurch gekennzeichnet, dass** im unteren Dimmbereich ausschliesslich Halbleiterlichtquellen (3) betrieben werden, im oberen Dimmbereich ausschliesslich Gasentladungslampen (2), und dass es einen Bereich gibt, in dem beide Lichtquellen betrieben werden, wobei die Übernahmepunkte, bei denen die eine Lichtquelle ein bzw. die andere Lichtquelle ausgeschaltet wird, so gestaltet sind, dass die Gesamthelligkeit des Systems gleichbleibt.

11. Verfahren nach Anspruch 10, **dadurch gekennzeichnet, dass** der Punkt, in dem die Wirkungsgrade beider Lichtquellen in etwa gleich groß sind, in dem Dimmbereich liegt, in dem beide Lichtquellen eingeschaltet sind.

## Claims

1. Dimmable operating device (1) for the combined operation of gas discharge lamps (2) and semiconductor light sources (3), **characterized in that** only the semiconductor light sources (3) are operated in the lower dimming range and only the gas discharge lamps (2) are operated in the upper dimming range, and at the changeover points at which one sort of light source is switched off or on, at the same time a jump in power is applied to the other sort of light source, with the result that the human eye cannot perceive, or can only perceive with difficulty, the changeover point.

2. Dimmable operating device (1) according to Claim 1, **characterized in that** the point at which the efficiencies of the two light sources are approximately equal is in the dimming range in which the two light sources are switched on.

3. Dimmable operating device (1) according to Claim 1 or 2, **characterized in that** the operating device (1) has three outputs for semiconductor light sources which emit monochromatic light.

4. Dimmable operating device (1) according to Claim 3, **characterized in that** a family of characteristics which describes the dependence of the temperature of the gas discharge lamps (2) as a function of the dimming setting, the time and the color locus is stored in the operating device (1), and **in that** the operating device (1) sets the color locus of the gas discharge lamps (2) at dimming settings at which the semiconductor light sources (3) are switched on, via corresponding driving of the three groups of semiconductor light sources (3) which emit light of different colors.

5. Dimmable operating device (1) according to Claim 3, **characterized in that** the operating device (1) measures the color locus of the gas discharge lamps (2) at dimming settings at which the semiconductor light sources (3) are switched on and at a time at which precisely no semiconductor light sources (3) emit light, and sets the semiconductor light sources (3) to this color locus.

6. Dimmable operating device (1) according to Claim 5, **characterized in that** the operating device (1) also measures the brightnesses of the gas discharge lamps (2) and of the semiconductor light sources (3) as well as the color locus of the semiconductor light sources (3) at suitable times and adjusts the semiconductor light sources (3) in such a way that the brightness and the color locus correspond to the desired values.

7. Dimmable operating device (1) according to one of the preceding claims, **characterized in that** the semiconductor light sources are inorganic light-emitting diodes.

8. Dimmable operating device (1) according to one of the preceding claims, **characterized in that** the semiconductor light sources are organic light-emitting diodes.

9. Dimmable operating device (1) according to one of the preceding claims, **characterized in that** the operating device has a control interface to which a control signal is input, the operating device converting the control signal into an internal light control signal and the semiconductor light sources as well as the gas discharge lamps being dimmed by this light control signal.

10. Method for operating and dimming semiconductor light sources (3) and gas discharge lamps (2), **characterized in that** exclusively semiconductor light sources (3) are operated in the lower dimming range and exclusively gas discharge lamps (2) are operated in the upper dimming range, and **in that** a range is provided in which both light sources are operated, the changeover points at which one light source is switched on and the other light source is switched off being designed in such a way that the overall brightness of the system remains the same.

11. Method according to Claim 10, **characterized in that** the point at which the efficiencies of the two light sources are approximately equal is in the dimming range in which the two light sources are switched on.

## Revendications

1. Appareil de commande dimmable (1) pour le fonctionnement combiné de lampes à décharge gazeuse (2) et de sources de lumière à semi-conducteur (3), **caractérisé en ce que** dans la plage de variation inférieure seules les sources de lumière à semi-conducteur (3) sont actionnées, et dans la plage de variation supérieure seules les lampes à décharge gazeuse (2) sont actionnées, et **en ce qu'**aux points de transition où on éteint ou on allume l'un des types de sources de lumière, l'autre type de source de lumière se voit appliquer simultanément un saut de puissance de sorte que l'oeil humain ne peut percevoir le point de transition, ou seulement difficilement.

2. Appareil de commande dimmable (1) selon la revendication 1, **caractérisé en ce que** le point où les rendements des deux sources de lumière sont sensiblement les mêmes, se situe dans la plage de variation dans laquelle les deux sources de lumière sont allumées.

3. Appareil de commande dimmable (1) selon la revendication 1 ou 2, **caractérisé en ce que** l'appareil de commande (1) possède trois sorties pour sources de lumière à semi-conducteur émettrices de lumière unicolore.

4. Appareil de commande dimmable (1) selon la revendication 3, **caractérisé en ce qu'**un diagramme caractéristique est enregistré dans l'appareil de commande (1), qui décrit la dépendance de la température des lampes à décharge gazeuse (2) par rapport à la position du variateur, au temps et à l'emplacement de couleur, et **en ce que** l'appareil de commande (1) règle l'emplacement de couleur des lampes à décharge gazeuse (2), dans des positions du variateur dans lesquelles les sources de lumière à semi-conducteur (3) sont allumées, par une commande correspondante des trois groupes de sources de lumière à semi-conducteur (3) émettrices de lumière multicolore.

5. Appareil de commande dimmable (1) selon la revendication 3, **caractérisé en ce que** l'appareil de commande (1) mesure l'emplacement de couleur des lampes à décharge gazeuse (2), dans des positions du variateur dans lesquelles les sources de lumière à semi-conducteur (3) sont allumées, à un moment où précisément aucune source de lumière à semi-conducteur (3) n'éclaire et règle la source de lumière d'un semi-conducteur (3) sur cet emplacement de couleur.

6. Appareil de commande dimmable (1) selon la revendication 5, **caractérisé en ce que** l'appareil de commande (1) mesure également les luminosités des lampes à décharge gazeuse (2) et des sources de lumière à semi-conducteur (3) ainsi que l'emplacement de couleur des sources de lumière à semi-conducteur (3) à des moments appropriés, et il règle les sources de lumière à semi-conducteur (3) de façon à ce que la luminosité ainsi que l'emplacement de couleur correspondent aux valeurs souhaitées.

7. Appareil de commande dimmable (1) selon l'une des revendications précédentes, **caractérisé en ce que** les sources de lumière à semi-conducteur sont des diodes électroluminescentes anorganiques.

8. Appareil de commande dimmable (1) selon l'une des revendications précédentes, **caractérisé en ce que** les sources de lumière à semi-conducteur sont des diodes électroluminescentes organiques.

9. Appareil de commande dimmable (1) selon l'une des revendications précédentes, **caractérisé en ce que** l'appareil de commande comporte une interface de commande qui se voit appliquer un signal de commande, l'appareil de commande convertissant le signal de commande en un signal de commande de lumière interne, et la variation de lumière des sources de lumière à semi-conducteur comme des lampes à décharge gazeuse étant opérée avec ce signal de commande de lumière.

10. Procédé pour faire fonctionner et varier la lumière de sources de lumière à semi-conducteur (3) et de lampes à décharge gazeuse (2), **caractérisé en ce que** dans la plage de variation inférieure, on fait fonctionner exclusivement des sources de lumière à semi-conducteur (3), dans la plage de variation supérieure exclusivement des lampes à décharge gazeuse (2), et **en ce qu'**il y une plage dans laquelle on fait fonctionner les deux sources de lumière, les points de transition auxquels on allume l'une des sources de lumière et on éteint l'autre source de lumière étant configurés de façon à ce que la luminosité totale du système reste la même.

11. Procédé selon la revendication 10, **caractérisé en ce que** le point où les rendements des deux sources de lumière sont sensiblement les mêmes, se situe dans la plage de variation dans laquelle les deux sources de lumière sont allumées.
